# EUROPÄISCHE PATENTSCHRIFT

(11) **EP 0 605 412 B1**
(45) Veröffentlichungstag und Bekanntmachung des Hinweises auf die Patenterteilung: **19.07.1995**
(21) Anmeldenummer: 91916774.2
(22) Anmeldetag: 26.09.1991
(51) Int. Cl.: H01F 27/28

(54) **VERFAHREN ZUM HERSTELLEN EINER WICKLUNGSANORDNUNG EINER SPULE**
PROCESS FOR MANUFACTURING COIL WINDINGS
PROCEDE DE FABRICATION D'ENROULEMENTS DE BOBINES

(43) Veröffentlichungstag der Anmeldung: 13.07.1994
(73) Patentinhaber: SIEMENS AKTIENGESELLSCHAFT, 80333 München (DE)
(72) Erfinder: MÜLLER, Walter, D-8540 Schwabach (DE); DÖLL, Gerhard, D-8500 Nürnberg (DE); HAGER, Erwin, D-8501 Seukendorf (DE)
(86) Internationale Anmeldenummer: DE9100766
(87) Internationale Veröffentlichungsnummer: WO9306608

(56) Entgegenhaltungen:
- CH-A- 395 310
- CH-A- 409 128
- DE-A- 3 214 171
- US-A- 3 252 117

## Beschreibung

Die Erfindung betrifft ein Verfahren zum Herstellen einer Wicklungsanordnung einer Spule, sowie eine elektrische Leiteranordnung hierzu und eine nach dem Verfahren hergestellte Wicklungsanordnung.

Zum Herstellen einer Spule, zum Beispiel eine Spule für einen Transformator, ist es bekannt, einen elektrischen Leiter auf einen Spulenkörper aufzuwickeln. Bei verschalteten Wicklungsanordnungen müssen dabei einzelne Teilwicklungen nacheinander gewickelt werden, welche dann nachtraglich miteinander verschaltet werden. Ein spezieller Fall dabei ist die sogenannte Sturzwicklung. Das Herstellen einer Spule mit einer derartigen Wicklung ist recht aufwendig.

Die DE-A1-32 14 171 zeigt eine derartige Wicklungsanordnung. Der dort verwendete Leiter besteht aus Teilleitern, die parallel und in Reihe geschaltet sind. Nähere Hinweise auf die Herstellung der Wicklung sind nicht gegeben.

Der Erfindung liegt die Aufgabe zugrunde, ein Verfahren anzugeben, durch das die Herstellung einer Spule vereinfacht werden kann. Eine weitere Aufgabe ist es, eine elektrische Leiteranordnung für ein derartiges Verfahren bereitzustellen sowie eine nach dem Verfahren hergestellte Wicklungsanordnung anzugeben.

Die Lösung der Aufgabe gelingt mit einem Verfahren gemäß den Merkmalen des Anspruchs 1. Auf diese Weise wird eine wesentliche Zeitersparnis bei der Herstellung der Spule erzielt. Das Wickeln der Spule kann dabei wesentlich schneller als bisher erfolgen. Dies gilt insbesondere dann, wenn ein Leiter, insbesondere eine Leiteranordnung, verwendet wird, bei dem bereits zusätzliche Maßnahmen ausgeführt sind, die bisher während des Wickelvorgangs durchgeführt wurden. Dies betrifft zum Beispiel das Einlegen von Zwischenlagen für eine Isolation zwischen Wicklungen oder einen Kantenschutz. Das Verfahren eignet sich auch für aufwendig verschachtelte Wicklungen.

Es ist günstig, wenn zumindest ein Teil der Leiteranordnung unter Bildung einer Scheibenwicklung auf den Wickelkörper aufgewickelt wird. Hier sind besonders hohe Einsparungen in der Fertigung möglich, da während des Wickelvorgangs zumindest zwei Scheibenspulen entstehen. Überlappen in einem Abschnitt der Leiteranordnung mehr als zwei Leiterstücke einander, so können mit einer Wickeldrehung gleichzeitig mehrere Windungen erzeugt werden.

Vorteilhafterweise kann sich ein Sturzwickelschritt anschließen. Dabei ist es günstig, wenn in einem weiteren Schritt die Enden einander überlappender Leiterstücke elektrisch miteinander verbunden werden. Auf diese Weise entfällt ein nachträgliches Ablängen der Leiter, wodurch auch eine Verletzungsgefahr für die bereits fertige Wicklung verringert ist. Es entstehen saubere Verbindungsstellen an der Spule.

Die Lösung der weiteren Aufgabe gelingt mit einer elektrischen Leiteranordnung gemäß Anspruch 5. Auf diese Weise ist eine Art vorkonfektionierter Leiter gegeben, der sich besonders einfach und schnell verarbeiten läßt. Je nach Anzahl von parallelen Leiterstücken kann so die Wickelzeit für eine Spule verringert werden.

Die jeweiligen Leiterstücke können dabei mehrere parallel geschaltete Leiteradern umfassen, wobei die Leiterstücke auch als Drilleiter ausgebildet sein können. Dadurch eignet sich die Leiteranordnung auch für Anwendungen im Energiebereich, zum Beispiel für Hochspannungstransformatoren.

Es ist vorteilhaft, wenn jeweils zwei einander überlappende Enden zweier Leiterstücke elektrisch miteinander verbindbar ausgebildet sind. Auf diese Weise gestaltet sich das nachträgliche Verschalten der Leiteranordnung bei fertiggestellter Spule besonders einfach. Ein nachträgliches Anpassen oder Ablängen des Leiters oder der Leiteranordnung erübrigt sich oder wird zumindest vereinfacht. Die Verbindungsstellen sind also genau vorgegeben. Mit Vorteil können die Leiterstücke durch Distanzeinlagen voneinander getrennt sein. Dadurch entfällt beim Wickeln des Transformators das aufwendige Zwischenwickeln von Distanzeinlagen oder Kantenschutzringen, wie es bisher üblich war. Dies gilt insbesondere für den Innenbereich einer Spule.

Die Lösung der dritten Aufgabe gelingt mit einer Wicklungsanordnung gemäß Anspruch 9. Eine derartige Wicklungsanordnung zeichnet sich durch ihre geringen Baumaße aus, da die Spule wesentlich kompakter gewickelt werden kann als bisher. Darüber hinaus ist sie einfacher und schneller herzustellen. Weitere vorteilhafte Ausgestaltungen der Erfindung sind in den übrigen Unteransprüchen angegeben.

Die Erfindung und weitere Vorteile werden nachfolgend anhand der Zeichnung beispielhaft näher erläutert. Es zeigen:
Figur 1 einer Leiteranordnung,
Figur 2 die Leiteranordnung im Querschnitt entlang der Linie II-II,
Figur 3 eine weitere Leiteranordnung im Querschnitt entlang der Linie III-III, und
Figur 4 eine Teilaußenansicht einer Wicklungsanordnung.

In Figur 1 ist eine elektrische Leiteranordnung, nachfolgend als Leiter 1 bezeichnet, für eine Wicklungsanordnung gezeigt, die aus einer Mehrzahl von Leiterstücken 3a bis 3e besteht. Die Leiterstücke 3a bis 3e sind einander wenigstens teilweise überlappend, aber gegeneinander isoliert miteinander verbunden, so daß eine Art vorkonfektionierter Leiter gegeben ist. Die Längen der Leiterstücke 3a bis 3e sind derart vorgegeben, daß beim Wickeln einer Spule Leiterabschnitte A bis D jeweils vorgegebenen Windungen zugeordnet sind. Dabei sind die freien Enden der Leiterstücke 3a bis 3e gegebenenfalls derart bemessen, daß diese nach dem Wickeln miteinander elektrisch verbunden werden können. In der vorliegenden Figur 1 sei dies beispielhaft anhand der freien Enden 5c und 5d der Leiterstücke 3c, 3d aufgezeigt. Sind diese miteinander verbunden, so ist der Leiter 1 entlang den Leiterabschnitten B, C und D elektrisch leitend. Mit den Bezugszeichen 6a, 6b, 6c sind die Übergänge zwischen den Leiterabschnitten A bis D bezeichnet. Die freien Enden 5a, 5b der endseitigen Leiterstücke 3a, 3e bilden die Anschlüsse für den externen Anschluß der späteren Wicklungsanordnung. In einem Abschnitt können auch mehr als zwei Leiterstücke parallel angeordnet sein.

Der in FIG 2 gezeigte Querschnitt des Leiters 1 aus FIG 1 entlang der Linie II-II stellt eine einfache Ausführungsvariante dar. Der mit la bezeichnete Leiter weist zwei Leiterstücke 3c, 3d auf, die gegeneinander durch die Zwischenlage 9c isoliert sind. Die Leiterstücke 3c, 3d sind von einer gemeinsamen Isolierung 7c umgeben. Die Leiterstücke 3c, 3d können dabei eine oder mehrere Leiteradern, beispielsweise als Volleiter oder Drilleiter, umfassen. Diese Ausführung ist besonders platzsparend, da sich daraus eine sehr eng und kompakt gewickelte Spule herstellen läßt, die sehr kleine Baumaße aufweist.

Der in FIG 3 gezeigte Querschnitt zeigt eine bevorzugte Variante des Leiters 1 aus FIG 1. Der mit lb bezeichnete Leiter weist zwei jeweils von einer separaten Isolierung lla, llb umgebenen Leiterstücke 3c und 3d auf. Diese sind, wie in der Zeichnung angedeutet, als verketteter Zwillingsdrilleiter ausgebildet. Zwischen ihnen ist eine Zwischenlage 9c angeordnet, die kapazitätsbestimmend ausgebildet ist. Die Leiterstücke 3c, 3d sind von der gemeinsamen Isolierung 7c umgeben. Diese kann bei der vorliegenden Ausführung ggf. dünner als bei der Ausführung gemäß FIG 1 ausgeführt sein. Eine Funktion der gemeinsamen Isolierung 7c ist es, die jeweiligen Leiterstücke zusammenzuhalten oder miteinander zu verbinden. Wesentlich ist dabei, daß aufgrund der gemeinsamen Isolierung 7a bis 7d (FIG 1) auf die beim bisherigen Stand der Technik aus elektrischen Gründen (Stoßspannungspegel) verwendeten Kantenschutzringe verzichtet werden kann.

In FIG 4 ist eine Teilaußenansicht einer Wicklungsanordnung 12 gezeigt, bei der der Leiter 1 gemäß FIG 1 verwendet ist. Die Wicklungsanordnung 12 ist dabei als Spule mit Sturzwicklung ausgebildet. Die Leiterabschnitte A, B, C und D bilden dabei jeweils Scheibenspulenpaare 13a, 14a bis 13d, 14d. Die freien Enden 5a, 5b der endseitigen Scheibenspulen 13a bzw. 14d bilden die Anschlüsse für die Wicklungsanordnung 12. Die einzelnen Scheibenspulen 13a bis 14d sind durch Distanzeinlagen 15 voneinander getrennt.

Bei der gezeigten Teilaußenansicht ist nun der Bereich der Wicklungsanordnung 12 gezeigt, an der die Verbindungen zwischen den Leiterstücken 3a bis 3e hergestellt sind. Dabei bilden beispielhaft für die gesamte Wicklungsanordnung 12 die freien Enden 5c, 5d der Leiterstücke 3c und 3d eine Verbindung zwischen den beiden Scheibenspulen 13c und 14c des Leiterabschnittes C. Die Übergänge 6a bis 6c, die jeweils von den Leiterstücken 3b bis 3d gebildet sind, kommen dabei zwischen den jeweiligen Scheibenspulen zweier benachbarter Leiterabschnitte, beispielsweise Übergang 6c zwischen den Leiterabschnitten D und C mit den Scheibenspulen 13d und 14c, zu liegen. Eine weitere Verbindungsstelle zwischen den jeweils nebeneinander geordneten Scheibenspulen liegt dabei (nicht näher dargestellt), wie bei Sturzwicklungen üblich, an der Innenseite der Wicklungsanordnung 12. Eine derartige Übergangsstelle entspricht in FIG 1 den jeweiligen Mitten der Leiterabschnitte A bis D.

Wird ein Leiter gemäß FIG 1 auf einem Wickelkörper beispielhaft zu einer Wicklungsanordnung 12 gemäß FIG 4 verarbeitet, so können wesentliche Vorteile in der Fertigung erzielt werden. Trotz des erhöhten Aufwandes bei der Herstellung des Leiters 1 werden bei der gesamten Wicklungsanordnung 12 Einsparungen erreicht. Dies betrifft insbesondere die Anwendung bei Scheibenspulen und bei Sturzwicklungen. Trotz großer Bedenken in Fachkreisen in bezug auf die Handhabbarkeit hat es sich gezeigt, daß die Verwendung des vorgeschlagenen vorkonfektionierten Leiters 1 insbesondere bei großen Wicklungsanordnungen, z.B. für Hochspannungstransformatoren, besonders günstig ist. Aus Versuchen mit dem aufgezeigten Verfahren haben sich zusätzlich noch folgende Vorteile gezeigt:
- Schutzwinkel an der Innenseite von Wicklungsanordnungen bzw. von Spulen für Transformatoren können ersatzlos entfallen.
- Es können bis zu vier normale Doppelspulen aus Zwillings-Drilleiter gewickelt werden.
- Die miteinander elektrisch zu verbindenden freien Enden 5c 5d liegen nach dem Wickeln der Spule immer in richtiger Position.
- Kapazitätsbestimmende Einlagen können bereits im vorkonfektionierten Leiter enthalten sein. Es entfällt das Stanzen und Einbringen von Radialbeilagen beim Wickeln einer Wicklungsanordnung.
- Bei Bedarf können auch nur eine Eingangsgruppe einer Wicklungsanordnung oder wenige Gruppen vorgefertigt werden.
- Durch den Entfall von Schutzwinkeln stellt sich eine niedrigere hot-spot Temperatur in der Wicklungsanordnung ein.

Bei der Anwendung im Hochspannungsbereich werden die Zwischenlagen 9a bis 9d bevorzugt in Stärken zwischen 0,1 bis 2 mm, insbesondere 0,3 bis 1 mm verwendet. Dabei sind Spannungsbeanspruchungen zwischen 50 bis 150 KV berücksichtigt.

## Patentansprüche

1. Verfahren zum Herstellen einer Wicklungsanordnung (12) einer Spule, insbesondere für einen Hochspannungstransformator, bei dem aus einer Leiteranordnung (1, 1a, 1b), die eine Mehrzahl von teilweise in ihrer Längsrichtung stufenartig überlappende aber gegeneinander elektrisch isoliert mechanisch verbundene Leiterstücke (3a bis 3e) aufweist, Windungen gewickelt werden, und wobei zumindest nach einem Wickelschritt die freien Enden (5c, 5d) wicklung- oder windungsbildender Leiterstücke (3a bis 3e) miteinander elektrisch verbunden werden.

2. Verfahren nach Anspruch 1, wobei die Leiteranordnung (1, 1a, 1b) derart gewickelt wird, daß jeweils die zwei Enden einander überlappender Leiterstücke (3a bis 3c) elektrisch verbindbar in räumlicher Nähe zueinander liegen.

3. Verfahren nach Anspruch 1 oder 2, wobei zumindest ein Teil der Leiteranordnung (1, 1a, 1b) in Scheibenwickeltechnik verarbeitet, insbesondere gewickelt, wird.

4. Verfahren nach Anspruch 3, wobei sich ein Sturzwickelschritt anschließt.

5. Elektrische Leiteranordnung für eine Spule, umfassend eine Mehrzahl von Leiterstücken (3a bis 3e), die einander in Längsrichtung überlappen, gegeneinander elektrisch isoliert und mechanisch miteinander verbunden sind,
**dadurch gekennzeichnet,** daß die Leiterstücke (3a bis 3e) treppenstufenartig zueinander versetzt einander paarweise nur teilweise überlappen und derart in ihrer Länge bemessen sind, daß nach einem Wickelvorgang die zwei jeweils überlappenden Enden (5c, 5d) einander überlappender Leiterstücke (3a bis 3e) in räumlicher Nähe zueinander liegend elektrisch verbindbar ausgebildet sind.

6. Elektrische Leiteranordnung nach Anspruch 5, wobei die jeweiligen Leiterstücke (3a bis 3e) mehrere parallel geschaltete Leiteradern umfassen.

7. Elektrische Leiteranordnung nach Anspruch 5 oder 6, wobei die jeweiligen Leiterstücke (3a bis 3e) als Drilleiter ausgebildet sind.

8. Elektrische Leiteranordnung nach einem der Ansprüche 5 bis 7, wobei zwischen den jeweils überlappenden Leiterstücken (3a bis 3e) jeweils eine gegebenenfalls kapazitätsbestimmende Distanzeinlage (9a bis 9d) angeordnet ist.

9. Wicklungsanordnung einer elektrischen Spule, insbesondere für einen Hochspannungstransformator, die eine elektrische Leiteranordnung (1, 1a, 1b) nach Anspruch 5 aufweist, wobei die überlappenden, in räumlicher Nähe zueinander liegenden Enden (5c, 5d) elektrisch miteinander verbunden sind.

10. Wicklungsanordnung nach Anspruch 9, wobei die Leiteranordnung (1, 1a, 1b) nach Art von Scheibenspulen (13a bis 14b) verarbeitet, insbesondere gewickelt, ist.

11. Wicklungsanordnung nach Anspruch 10, wobei zumindest eine Scheibenwicklung (13d) nach Art einer Sturzwicklung ausgebildet ist.

12. Wicklungsanordnung nach einem der Ansprüche 9 bis 11, wobei die jeweiligen Leiterstücke (3a bis 3e) aus einer Mehrzahl miteinander verdrillter Teilleiter besteht.

## Claims

1. Method for producing a winding arrangement (12) of a coil, in particular for a high-voltage transformer, in which turns are wound from a conductor arrangement (1, 1a, 1b) which has a plurality of conductor portions (3a to 3e) which partially overlap in a stepwise fashion in their longitudinal direction but are joined mechanically in an electrically insulated manner, the free ends (5c, 5d) of conductor portions (3a to 3e) forming a winding or turn being electrically connected to one another at least after one winding step.

2. Method according to Claim 1, wherein the conductor arrangement (1, 1a, 1b) is wound in such a way that in each case the two ends of mutually overlapping conductor portions (3a to 3e) are situated near to one another in space in an electrically connectable fashion.

3. Method according to Claim 1 or 2, wherein at least a part of the conductor arrangement (1, 1a, 1b) is processed, in particular wound, using disc winding technology.

4. Method according to Claim 3, wherein a continuous turned-over winding step follows.

5. Electric conductor arrangement for a coil, comprising a plurality of conductor portions (3a to 3e) which overlap one another in the longitudinal direction, are electrically insulated against one another and are joined mechanically to one another, characterized in that the conductor portions (3a to 3e), offset with respect to one another in a stairwise fashion, only partially overlap one another in pairs and are dimensioned in their length in such a way that after a winding process the two respectively overlapping ends (5c, 5d) of mutually overlapping conductor portions (3a to 3e) are constructed, situated near to one another in space, in an electrically connectable fashion.

6. Electric conductor arrangement according to Claim 5, wherein the respective conductor portions (3a to 3e) comprise a plurality of conductor cores connected in parallel.

7. Electric conductor arrangement according to Claim 5 or 6, wherein the respective conductor portions (3a to 3e) are constructed as transposed conductors.

8. Electric conductor arrangement according to one of Claims 5 to 7, wherein a possibly capacitance-determining spacer insert (9a to 9d) is arranged in each case between the respectively overlapping conductor portions (3a to 3e).

9. Winding arrangement of an electric coil, in particular for a high-voltage transformer, which has an electric conductor arrangement (1, 1a, 1b) according to Claim 5, the overlapping ends (5c, 5d) situated near to one another in space being connected electrically to one another.

10. Winding arrangement according to Claim 9, wherein the conductor arrangement (1, 1a, 1b) is processed, in particular wound, in the manner of disc coils (13a to 14b).

11. Winding arrangement according to Claim 10, wherein at least one disc winding (13d) is constructed in the manner of a continuous turned-over winding.

12. Winding arrangement according to one of Claims 9 to 11, wherein the respective conductor portions (3a to 3e) comprise a plurality of mutually twisted sub-conductors.

## Revendications

1. Procédé de fabrication d'un ensemble d'enroulements (12) d'une bobine, notamment pour un transformateur à haute tension, selon lequel on enroule des spires à partir d'un ensemble de conducteurs (1,1a,1b), qui ont une multiplicité d'éléments de conducteurs (3a à 3e), qui se chevauchent partiellement d'une manière échelonnée dans leur direction longitudinale, mais sont reliés mécaniquement en étant isolés électriquement les uns par rapport aux autres, et selon lequel, au moins après un pas d'enroulement, on relie électriquement entre elles les extrémités libres (5c,5d) d'éléments de conducteurs (3a à 3e), qui forment l'enroulement ou la spire.

2. Procédé suivant la revendication 1, selon lequel on enroule l'ensemble de conducteurs (1,1a,1b) de telle sorte que respectivement les deux extrémités d'éléments conducteurs (3a à 3c), qui se chevauchent, soient à proximité l'une de l'autre dans l'espace, de manière à pouvoir être reliées électriquement.

3. Procédé suivant la revendication 1 ou 2, selon lequel on traite, et notamment on enroule, au moins une partie de l'ensemble de conducteurs (1,1a,1b) selon une technique d'enroulements alternés.

4. Procédé suivant la revendication 3, selon lequel on met ensuite en oeuvre une étape d'enroulement en cascade.

5. Ensemble de conducteurs électriques pour une bobine, comprenant une multiplicité d'éléments de conducteurs (3a à 3e), qui se chevauchent dans la direction longitudinale, sont isolés électriquement les uns par rapport aux autres et sont reliés entre eux mécaniquement, caractérisé par le fait que les éléments de conducteurs (3a à 3e) se chevauchent par couples, seulement partiellement, d'une manière décalée les uns par rapport aux autres, à la manière des marches d'un escalier, et que leurs longueurs sont telles qu'après une opération d'enroulement, les deux extrémités (5c,5d), qui se chevauchent, d'éléments conducteurs (3a à 3e), qui se chevauchent, sont disposées à proximité l'une de l'autre dans l'espace, de manière à pouvoir être reliées électriquement.

6. Ensemble de conducteurs électriques suivant la revendication 5, dans lequel les éléments conducteurs respectifs (3a à 3e) comprennent plusieurs brins conducteurs montés en parallèle.

7. Ensemble de conducteurs électriques suivant la revendication 5 ou 6, dans lequel les éléments de conducteurs respectifs (3a à 3e) sont agencés sous la forme de conducteurs torsadés.

8. Ensemble de conducteurs électriques suivant l'une des revendications 5 à 7, dans lequel une entretoise (9a à 9d), qui détermine éventuellement la capacité, est disposée entre les éléments de conducteur (3a à 3e), qui se chevauchent.

9. Dispositif d'enroulement d'une bobine électrique, notamment pour un transformateur à haute tension, qui comporte un ensemble de conducteurs électriques (1,1a,1b) suivant la revendication 5, et dans lequel les extrémités (5c,5d), qui se chevauchent et sont situées à proximité l'une de l'autre dans l'espace, sont reliées électriquement entre elles.

10. Dispositif d'enroulement suivant la revendication 9, dans lequel l'ensemble de conducteurs (1,1a, 1b) est traité, notamment enroulé, à la manière de bobines alternées (13a à 14b).

11. Dispositif d'enroulement suivant la revendication 10, dans lequel au moins un enroulement en disque (13d) est agencé à la manière d'un enroulement en cascade.

12. Dispositif d'enroulement suivant l'une des revendications 9 à 11, dans lequel les éléments de conducteurs (3a à 3e) sont constitués d'une multiplicité de conducteurs partiels réunis par torsadage.
